# EUROPÄISCHE PATENTSCHRIFT

(11) **EP 0 348 444 B1**
(45) Veröffentlichungstag und Bekanntmachung des Hinweises auf die Patenterteilung: **13.03.1991**
(21) Anmeldenummer: 88908221.0
(22) Anmeldetag: 29.09.1988
(51) Int. Cl.: E04H 6/24, B61L 3/14

(54) **PARKSYSTEM**
PARKING SYSTEM
SYSTEME DE STATIONNEMENT

(30) Priorität: 01.12.1987 DE 3740684
(43) Veröffentlichungstag der Anmeldung: 03.01.1990
(73) Patentinhaber: OTTO WÖHR GMBH, 70825 Korntal-Münchingen (DE)
(72) Erfinder: ELSNER, Thomas, D-7268 Gechingen (DE)
(74) Vertreter: Hoeger, Stellrecht & Partner
(86) Internationale Anmeldenummer: EP8800873
(87) Internationale Veröffentlichungsnummer: WO8905386

(56) Entgegenhaltungen:
- DE-A- 3 426 052
- DE-A- 3 558 374
- DE-B- 1 270 784
- DE-C- 917 391
- FR-A- 2 477 089
- Prospekt der Firma Otto Wöhr GmbH "Parkplatten Vario 501 in Querverschiebung", April 1985

## Beschreibung

Die Erfindung betrifft ein Parksystem mit individuell auf zugeordneten, isolierten Fahrschienen verfahrbaren Parkplatten mit zugeordneten Antriebsaggregaten in Form von Antriebsmotoren und elektro-magnetischen Kupplungen, mit Stromversorgungseinrichtungen zum Liefern einer Versorgungsspannung für die Antriebsaggregate und mit Steuer- und Schalteinrichtungen zum Durchschalten der Versorgungsspannung zu mindestens einem ausgewählten Antriebsaggregat in Abhängigkeit von an die Steuereinrichtungen angelegten Wählsignalen.

Derartige Parksysteme sind bekannt (Firmenprospekt Wöhr Parkplatten Vario 501 in Querverschiebung; Firma Otto Wöhr GmbH Autoparksysteme; Stand April 1985) und haben sich zur Optimalen Nutzung der in Parkhäusern und Großgaragen verfügbaren Parkfläche außerordentlich gut bewährt, da durch das Verfahren einzelner Paletten bzw. Palettengruppen quer zu deren Längsachse bzw. quer zur Längsachse der darauf geparkten Fahrzeuge an beliebiger Stelle eine Fahrgasse zu einer anderen Reihe von Parkplätzen, insbesondere zu einer Reihe von normalen nicht mit fahrbaren Paletten ausgestatteten Parkplätzen geöffnet werden kann. Außerdem können die Fahrzeuge auf den Paletten sehr platzsparend geparkt werden, da im Bedarfsfall für ein einfahrendes oder ausfahrendes Fahrzeug jeweils durch Auseinanderrücken benachbarter Paletten ausreichend Platz für das Ein- und Aussteigen geschaffen werden kann. Darüber hinaus können aufgrund der verfahrbaren Paletten auch Parkflächen hinter Stützpfeilern und dergleichen genutzt werden.

Bei einem von der Anmelderin entwickelten, bekannten Parksystem sind einzelne Parkplatten jeweils mit einem Antriebsmotor in Form eines Drehstrommotors ausgestattet. Außerdem können mehrere Parkplatten mittels electromagnetischer Kupplungseinrichtungen gekuppelt und dann gemeinsan verfahren werden, wobei die Speisung der Drehstrommotoren und der Kupplungen über von einer Zentraleinheit ausgehende Hängekabel erfolgt. Die Hängekabel umfassen dabei separate Adern für die Zuführung der Speisespannung zu den Kupplungen und Motoren. Die einzelnen Adern werden von einer Zentraleinheit entsprechend dem anzufahrenden bzw. zu verlassenden Parkplatz, dessen Nummer an einer Wähleinrichtung eingegeben wird, an die entsprechenden Spannung gelegt, wobei auch die Drehrichtung für die Antriebsmotoren vorgegeben wird. Zusätzliche Adern des Kabels sind für die Rückmeldung von Not-Aus- sowie Positions-Signalen vorgesehen, die mittels Endschaltern erzeugt werden, die von den Parkplatten, z.B. mechanisch, betätigt werden. Auf diese Weise wird die Zentraleinheit bei jeder Betätigung der Anlage über den schließlich erreichten Ist-Zustand informiert, so daß sie nach Erreichen der gewünschten Endstellungen durch die Parkplatten die Speisespannungen wieder abschalten kann.

Bei dem bekannten Parksystem ist es unbefriedigend, daß vieladrige Hängekabel verwendet werden müssen, die einerseits der Gefahr von Beschädigungen ausgesetzt sind und andererseits einen erheblichen Kostenfaktor darstellen.

Ausgehend vom dem vorstehend diskutierten Stand der Technik liegt der Erfindung die Aufgabe zugrunde, ein verbessertes Parksystem anzugeben, bei dem auf den Einstatz teurer und störabhängiger Hängekabel verzichtet werden kann.

Diese Aufgabe wird bei einem gattungsgemäßen Parksystem gemäß der Erfindung dadurch gelöst, daß die Stromversorgungseinrichtungen eine Gleichspannungsquelle umfassen, daß die Steuer- und Schalteinrichtungen folgende Einrichtungen umfassen:
1. eine Kodiereinheit, an der die Gleichspannung in Abhängigkeit von den Wählsignalen in ein kodiertes Digitalsignal mit einem als versorgungsgleichspannung für ein Antriebsaggregat geeigneten Mittelwert umsetzbar ist;
2. je einen Dekoder pro Antriebsaggregat;
3. je eine in Abhängigkeit von einem Dekoderschaltsignal betätigbaren Schalteinrichtung zum Anlegen des kodierten Digitalsignals bzw. eines davon abgeleiteten Signals als Versorgungsgleichspannung an das betreffende Antriebsaggregat;

und daß die Kodiereinheit einerseits, und jeder einzelne Dekoder andererseits, elektrisch leitend mit mindestens einer isolierten Fahrschiene verbunden ist.

Es ist ein besonderer Vorteil des Parksystems gemäß der Erfindung, daß auf ein Hängekabel verzichtet werden kann, da die Funktion des Hängekabels von den ohnehin vorhandenen Fahrschienen übernommen wird, die auch bei den existierenden Anlagen als isolierte Fahrschienen ausgebildet sind, da sie zum Zwecke der Schalldämmung im Gebäudeboden in ein durchgehendes Gummiprofil eingelegt sind.

Ein weiterer, wichtiger Vorteil des erfindungsgemäßen Parksystems besteht darin, daß die Anzahl der Antriebsaggregate und deren Zuordnung zu den einzelnen Parkplatten problemlos geändert werden kann, beispielsweise zur Anpassung des Systems an die neuen Erfordernisse nach einem Umbau, während entsprechende Änderungen bei Systemen mit Hängekabel normalerweise ein Auswechseln des Kabels erforderlich machen.

Ein weiterer Vorteil des erfindungsgemäßen Parksystems besteht darin, daß auf die bisher üblichen Masten an den mit Antriebsaggregaten ausgestatteten Parkpaletten verzichtet werden kann, wodurch des Ein- und Ausparken erleichtert und die Gefahr von Beschädigungen an den Kraftfahrzeugen verringert wird.

Die Erfindung wird nachstehend anhand von Zeichnungen noch näher erläutert. Es zeigen:
Fig. 1 eine schematische Darstellung einer bevorzugten Ausführungsform eines Parksystems gemäß der Erfindung und
Fig. 2 einen Querschnitt durch eine Fahrschienenanordnung für ein erfindungsgemäßes Parksystem.

Im einzelnen zeigt Figur 1 ein Parksystem mit einer Anzahl an Parkplatten 10, die Längs Fahrschienen 12 verfahrbar sind, welche fest an einem Gebäudeboden 14 (Figur 2) montiert und mittels einer elastischen Einlage 13 mechanisch und elektrisch isoliert sind.

Die elektrischen Einrichtungen des Parksystems umfassen zunächst eine Wähleinheit 16, an der über eine Tastatur eine Kennung eingegeben werden kann, die dem Parkplatz individuell zugeordnet ist, welcher angefahren bzw. verlassen werden soll. Im einfachsten Fall wird an der Wähleinheit eine dem betreffenden Parkplatz zugeordnete Platznummer eingegeben.

Die digitalen Ausgangssignale der Wähleinheit werden einem Mikroprozessor 18 zugeführt, in dem die Basisdaten des Parksystems und die Informationen über den aktuellen Zustand des Systems gespeichert sind. Anhand dieser Daten ermittelt der Mikroprozessor 18 bei jedem Wählvorgang an der Wähleinheit 16, in welche Position die Parkplatteh 10 bewegt werden müssen, um eine Fahrgasse zu dem ausgewählten Parkplatz zu schaffen bzw. um die betreffende, einen beweglichen Parkplatz darstellende Parkplatte längs der Fahrschienen 12 und relativ zu den anderen Parkplatten 10 in eine Position zu bringen, in der ein bequemes Einund Ausparken möglich ist.

Die Information über die berechneten Parkplattenbewegungen wird als kodiertes Digitalsignal an eine Treiberstufe 20 angelegt. Diese Treiberstufe 20 erhält ihre Speisespannung aus einem Netzgerät 22, in dem die Netzspannung in eine Gleichspannung von beispielsweise 24 V umgesetzt wird. Diese Gleichspannung wird in Abhängigkeit von dem kodierten Ausgangssignal des Mikroprozessors 18 moduliert, und zwar in der Weise, daß sich am Ausgang der Treiberstufe 20 eine modulierte Gleichspannung ergibt, die stets einen ausreichend hohen Mittelwert hat, um als Versorgunsgleichspannung für ein Antriebsaggregat dienen zu können.

Das modulierte Ausgangssignal der Treiberstufe 20 wird dann an beide Fahrschienen 12 bzw. - beim Ausführungsbeispiel gemäß Figur 1 - an eine der Fahrschienen 12 angelegt, während die andere Fahrschiene auf Bezugspotential gehalten wird.

Bei dem betrachteten Parksystem tragen einige der Parkplatten 10 zugeordnete Antriebsaggregate in Form von Antriebsmotoren und elektro-magnetischen Kupplungen. Diese Antriebsaggregate und die zugehörigen Einrichtungen sind in Figur 1 nur für eine der Parkplatten 10 dargestellt. Im einzelnen ist an dieser Parkplatte 10 ein Dekoder 24 montiert, der mit den beiden Fahrschienen 12 verbunden ist. Der Ausgang des Dekoders 24 ist mit dem Steuereingang eines Leistungsschalters 26 verbunden, der im Hauptstromkreis eines Antriebsmotors 28 liegt, wobei die Serienschaltung von Leistungsschalter 26 und Motor 28 zwischen den beiden Fahrschienen 12 liegt.

Wenn der Dekoder 24 beim Dekodieren des modulierten Ausgangssignals der Treiberstufe 20 eine digitale Information erfaßt, die einem Einschaltbefehl für den Motor 28 entspricht, dann erzeugt er an seinem Ausgang ein Durchschaltsignal für den Leistungsschalter 28, so daß die zwischen den Schienen 12 anliegende Spannung vom Ausgang der Treiberstufe 20 nunmehr aks Versorgungsspannung an den Motor 28 angelegt wird. Daraufhin wird die Parkplatte 10 unter Antrieb durch den Motor 28 verfahren, wobei die Fahrtrichtung mittels entsprechender Umschalteinrichtungen des Leistungsschalters vorgegeben werden kann, die durch das Ausgangssignal des Dekoders 24 gesteuert werden. Das Anhalten der Parkplatte 10 kann in Abhängigkeit von kodierten Ausgangssignalen des Mikroprozessors 18 über die Treiberstufe 20 und den Dekoder 24 erfolgen. Zusätzlich oder stattdessen kann das Anhalten der Parkplatte 10 bzw. das Stillzetzen des Motors 28 auch in Abhängigkeit von Schaltsignalen eines oder mehrerer Endschalter 30 erfolgen, die beispielsweise mittels Magneten (nicht dargestellt) betätigt werden können, die längs einer oder beider Fahrschienen 12 angebracht sind. Beim Ausführungsbeispeil sind zwei derartige Endschalter 30 vorgesehen und mit zwei zusätzlichen Eingängen des Dekoders 24 verbunden. Für den Fall, daß die Parkplatte 10 zusätzlich mit einer Kupplung (nicht dargestellt) ausgerüstet ist, über die eine mechanische Verbindung zu einer benachbarten Parkplatte 10 hergestellt und gelöst werden kann, sind für die betätigung dieser Kupplung ein weiterer Dekoder und ein weiterer Leistungsschalter erforderlich, wobei gegebenenfalls die Möglichkeit besteht, mit Hilfe eines einzigne Dekoders mit einer entsprechenden Zahl von Ausgängen die Leistungsschalter mehrerer Antriebsaggregate anzusteuern, und wobei auch die Ausgangssignale der Endschalter 30 für die Steuerung der weiteren Antriebsaggregate ausgewertet werden können.

## Patentansprüche

1. Parksystem mit individuell auf zugeordneten, isolierten Fahrschienen verfahrbaren Parkplatten (10) mit zugeordneten Antriebsaggregaten (28) in Form von Antriebsmotoren und elektro-magnetischen Kupplungen, mit Stromversorgungseinrichtungen zum Liefern einer Versorgungsspannung für die Antriebsaggregate und mit Steuer- und Schalteinrichtungen zum Durchschalten der Versorgungsspannung zu mindestens einem ausgewählten Antriebsaggregat in Abhängigkeit von an die Steuereinrichtungen angelegten Wählsignalen, **dadurch gekennzeichnet** daß die Stromversorgungseinrichtungen eine Gleichspannungsquelle umfassen, daß die Steuer- und Schalteinrichtungen folgende Einrichtungen umfassen:
1. eine Kodiereinheit (16, 18, 20), an der die Gleichspannung in Abhängigkeit von den Wählsignalen in ein kodiertes Digitalsignal mit einem als Versorgungsgleichspannung für ein Antriebsaggregat (28) geeigneten Mittelwert umsetzbar ist;
2. je einen Dekoder (24) pro Antriebsaggregat (28);
3. je eine in Abhängigkeit von einem Dekoderschaltsignal betätigbaren Schalteinrichtung (26) zum Anlegen des kodierten Digitalsignals bzw. eines davon abgeleiteten Signals als Versorgungsgleichspannung an das betreffende Antriebsaggregat (28);
und daß die Kodiereinheit (16, 18, 20) einerseits und jeder einzelne Dekoder (24) andererseits elektrisch leitend mit mindestens einer isolierten Fahrschiene (12) verbunden sind.

2. Parksystem nach Anspruch 1, dadurch gekennzeichnet, daß die Kodiereinheit eine Wähleinheit (16) zur Eingabe einer Kennung für einen anzufahrenden bzw. zu verlassenden Parkplatz aufweist, daß die Kodiereinheit ferner einen Mikroprozessor (18) aufweist, in dem die Basisdaten des Parksystems und die Daten über den gegenwärtigen Zustand des Parksystems gespeichert sind und mit dessen Hilfe aufgrund dieser Daten in Abhängigkeit von einem ihm von der Wähleinheit (16) zugeführten Wählsignal ein kodiertes Ausgangssignal erzeugbar ist, und daß die Kodiereinheit eine Treiberstufe umfaßt, mit der eine in Abhängigkeit von dem kodierten Ausgangssignal des Mikroprozessors (18) modulierte Gleichspannung erzeugbar ist.

## Claims

1. A parking system with parking plates (10) which are individually conveyable on associated, insulated rails and which have associated drive units (28) in the form of drive motors and electromagnetic couplings, power supply devices to supply a supply voltage for the drive units, and controlling and switching devices to connect the supply voltage through to at least one selected drive unit dependent on selection signals fed to the controlling devices, characterized in that the power supply devices comprise a source of d.c. voltage, in that the controlling and switching devices comprise the following devices:
1. a coding unit (16, 18, 20) in which the d.c. voltage is convertible, dependent on the selection signals, into a coded digital signal with a mean value suitable as a supply d.c. voltage for a drive unit (28);
2. one decoder (24) per drive unit (28);
3. one switching device (26) each, which switching device can be actuated dependent on a decoder switching signal and which is to feed the coded digital signal or a signal derived therefrom to the relevant drive unit (28) as a supply d.c. voltage;
and in that the coding unit (16, 18, 20) on the one hand and each individual decoder (24) on the other hand are connected in an electrically conductive manner to at least one insulated rail (12).

2. A parking system in accordance with Claim 1, characterized in that the coding unit has a selection unit (16) for inputting the identification of a parking place to be occupied or evacuated, in that furthermore the coding unit has a microprocessor (18) in which the parking-system basic-data and the data relating to the current state of the parking system are stored and with the help of which a coded output signal can be produced on the basis of this data and dependent on a selection signal fed to the microprocessor from the selection unit (16), and in that the coding unit comprises a driver stage by means of which there can be produced a d.c. voltage which is modulated dependent on the coded output signal of the microprocessor (18).

## Revendications

1. Système de parcage comportant: des plaques de parcage (10) mobiles individuellement sur des rails isolés conjugués, des ensembles d'entraînement conjugués (28) sous forme de moteurs d'entraînement et d'accouplements électromagnétiques, des dispositifs d'alimentation électrique pour fournir une tension d'alimentation pour les ensembles d'entraînement, et des dispositifs de commande et de commutation pour l'application de la tension d'alimentation à au moins un ensemble d'entraînement sélectionné en fonction de signaux de sélection appliqués aux dispositifs de commande, caractérisé par le fait que les dispositifs d'alimentation électrique englobent une source de tension continue, par le fait que les dispositifs de commande et commutation englobent les dispositifs suivants:
1. une unité de codage (16, 18, 20) par laquelle la tension continue peut, en fonction des signaux de sélection, être convertie en un signal numérique codé avec une valeur moyenne convenant en tant que tension continue d'alimentation pour un ensemble d'entraînement (28);
2. un décodeur (24) pour chaque ensemble d'entraînement (28);
3. à chaque fois, un dispositif de commutation (26) actionnable en fonction d'un signal du décodeur, pour appliquer le signal numérique codé ou encore un signal dérivé de celui-ci, en tant que tension continue d'alimentation, à l'ensemble d'entraînement concerné (28);
et par le fait que l'unité de codage (16, 18, 20) d'une part et chaque décodeur individuel (24) d'autre part sont électriquement reliés à au moins un rail isolé (12).

2. Système de parcage selon revendication 1, caractérisé par le fait que l'unité de codage présente une unité de sélection (16) pour l'introduction d'une identification caractéristique concernant une place de parcage à atteindre ou à quitter, par le fait que l'unité de codage présente en outre un microprocesseur (18) dans lequel les données de base du système de parcage et les données concernant l'état présent du système de parcage sont mémorisées et à l'aide duquel un signal de sortie codé peut être produit en fonction d'un signal de sélection que l'unité de sélection (16) lui fournit, et par le fait que l'unité de codage englobe un étage d'attaque avec lequel une tension continue modulée peut être produite en fonction du signal de sortie codé du microprocesseur (18).
